# EUROPÄISCHE PATENTSCHRIFT

(11) **EP 2 724 953 B1**
(45) Veröffentlichungstag und Bekanntmachung des Hinweises auf die Patenterteilung: **04.07.2018**
(21) Anmeldenummer: 13189414.9
(22) Anmeldetag: 18.10.2013
(51) Int. Cl.: B65D 5/02, B65D 5/10, B65D 5/54

(54) **Transportverpackung mit stabilem Boden**
Transport package with stable base
Emballage de transport doté d'un fond stable

(30) Priorität: 24.10.2012 DE 102012110145
(43) Veröffentlichungstag der Anmeldung: 30.04.2014
(73) Patentinhaber: progress packaging GmbH, 93055 Regensburg (DE)
(72) Erfinder: Fink, Werner, 93055 Regensburg (DE)
(74) Vertreter: Bittner, Bernhard

(56) Entgegenhaltungen:
- DE-U1- 29 910 437
- DE-U1-202012 102 807
- DE-U1-202013 103 934
- US-A- 3 565 325
- US-A- 3 792 810
- US-A1- 2006 180 642

## Beschreibung

Die vorliegende Erfindung bezieht sich auf eine Transportverpackung. Derartige Transportverpackungen sind aus dem Stand der Technik seit langem bekannt, beispielsweise in Form von Pappkartons, wie sie beispielsweise für Umzüge verwendet werden. Dabei sind aus dem Stand der Technik faltbare Pappkartons bekannt, bei denen die Bodenteile übereinandergefaltet werden und auf diese Weise auch gewissen Belastungen standhalten können. Allerdings kommt es bei derartigen Transportverpackungen, die üblicherweise als Einwegverpackungen ausgestattet sind, des Öfteren zu Rissen des Bodenbereiches, was dann zu einem Herausfallen der damit verpackten Güter führen kann. Unter einer Transportverpackung wird eine Verpackung verstanden, welche im weitesten Sinne zum Transportieren von Waren geeignet ist, etwa in Form eines Umzugskartons, eines Lagerungskartons oder eines Versandkartons. Dokument US 3 565 325 offenbart eine Transportverpackung mit den Merkmalen des Oberbegriffs des Anspruchs 1. Der vorliegenden Erfindung liegt daher die Aufgabe zugrunde, eine Transportverpackung und insbesondere eine Einwegtransportverpackung zur Verfügung zu stellen, welche auch mit erheblicheren Gewichten befüllt werden kann, ohne dass der Boden der Transportverpackung nachgibt. Diese Aufgabe wird erfindungsgemäß durch die Gegenstände der unabhängigen Ansprüche 1 und 9 erreicht. Vorteilhafte Ausführungsformen und Weiterbildungen sind Gegenstand der Unteransprüche.

Eine erfindungsgemäße Transportverpackung, insbesondere eine Einwegverpackung, und insbesondere zum Verpacken von tragbaren Objekten weist wenigstens drei über erste Faltstellen miteinander in Verbindung stehende Seitenwände auf sowie auch einen durch Faltung verschließbaren Boden. Weiterhin weist diese Transportverpackung wenigstens einen ersten mit wenigstens einer Seitenwand über eine Faltstelle in Verbindung stehenden Bodenabschnitt auf, sowie einen mit wenigstens einer weiteren Seitenwand über ebenfalls eine Faltstelle in Verbindung stehenden zweiten Bodenabschnitt, wobei der erste Bodenabschnitt in einem zusammengebauten Zustand der Transportverpackung eine dem Innenraum der Transportverpackung zugewandte Oberfläche und eine dem Innenraum der Transportverpackung abgewandte Oberfläche aufweist. Damit liegen diese beiden Oberflächen einander gegenüber und sind vorteilhaft auch parallel zueinander.

Erfindungsgemäß ist an einer Oberfläche des ersten Bodenabschnitts ein Befestigungsmittel angeordnet, um diesen ersten Bodenabschnitt an dem zweiten Bodenabschnitt zu befestigen. Bevorzugt ist dieses Befestigungsmittel an der dem Innenraum der Transportverpackung abgewandten Oberfläche des ersten Bodenabschnitts angeordnet.

Es wird damit vorgeschlagen, eine Erhöhung der Stabilität dadurch zu erreichen, dass diese Bodenabschnitte, insbesondere beim Zusammenbau, aneinandergeklebt werden. Es wäre alternativ auch möglich, dass an dem besagten zweiten Bodenabschnitt ein Befestigungsmittel an der dem Innenraum zugewandten Oberfläche angeordnet ist. Die Anbringung des Befestigungsmittels an der dem Innenraum abgewandten Oberfläche hat jedoch den Vorteil, dass beim Zusammenfalten dieser betreffende Bodenabschnitt zuerst eingefaltet werden kann und erst anschließend der gegenüberliegende weitere Bodenabschnitt darübergefaltet werden kann. Auf diese Weise kann eine höhere Belastbarkeit der durch das Befestigungsmittel miteinander verbundenen Bodenabschnitte erreicht werden. Unter einer Faltstelle wird ein Bereich verstanden, mittels dem die beiden hieran angrenzenden Abschnitte gegenüber einander geschwenkt werden können. Vorteilhaft erstreckt sich diese Faltstelle entlang einer geraden Linie.

Bei einer weiteren vorteilhaften Ausführungsform weist die Transportverpackung wenigstens drei und bevorzugt wenigstens vier Bodenabschnitte auf, die besonders bevorzugt jeweils mit einer Seitenwand in Verbindung stehen. Vorteilhaft stehen dabei sämtliche Bodenabschnitte jeweils über Faltstellen mit den jeweiligen Seitenwänden in Verbindung.

Bei einer weiteren vorteilhaften Ausführungsform weist das Befestigungsmittel eine adhäsive Beschichtung auf. Damit dient diese adhäsive Beschichtung dazu, um diese beiden Bodenabschnitte aneinander zu befestigen.

Vorteilhaft handelt es sich um ein Einweg-Befestigungsmittel. Dies bedeutet, dass eine durch dieses Befestigungsmittel hergestellte Verbindung nicht mehr gelöst werden kann, ohne hierbei wenigstens einen Abschnitt der Verpackung zu zerstören. Es wird hierbei zwar in Kauf genommen, dass die Verpackung nur einmal gefaltet werden kann, dafür kann durch das Befestigungsmittel eine sehr hohe Stabilität des Bodens erreicht werden.

Vorteilhaft erstreckt sich das Befestigungsmittel entlang einer Breite, die wenigstens der halben Breite des betreffenden Bodenabschnittes entspricht. Erfindungsgemäß weist der Bodenabschnitt einen ersten Abschnitt auf, der über die Faltstelle an einer Seitenwand angeordnet ist (insbesondere entlang der vollständigen Breite der betreffenden Seitenwand) sowie einen an diesem ersten Abschnitt angeordneten Zungenabschnitt, an dem das Befestigungsmittel angeordnet ist.

Dieser erste Abschnitt verjüngt sich ausgehend von der Faltstelle, besonders bevorzugt kontinuierlich. Der Befestigungsabschnitt erstreckt sich bevorzugt entlang wenigstens 60% der Breite des Zungenabschnittes, bevorzugt entlang wenigstens 70% und besonders bevorzugt entlang wenigstens 80%. Auf diese Weise kann ein stabiler Halt der beiden aneinander befestigten Bodenabschnitte entlang eines wesentlichen Teils der Breite des jeweiligen Bodenabschnittes erreicht werden.

Bei einer weiteren vorteilhaften Ausführungsform weist die Transportverpackung genau vier Seitenwände auf. Bei dieser Ausführungsform weist damit die Transportverpackung einen quadratischen oder rechteckigen Querschnitt auf. Vorteilhaft werden dabei einander gegenüberliegende Bodenabschnitte mit dem Befestigungselement aneinander befestigt.

Bei einer weiteren vorteilhaften Ausführungsform liegen der erste Bodenabschnitt und der zweite Bodenabschnitt einander gegenüber. Mit anderen Worten liegt bevorzugt diejenige Seitenwand, an der der erste Bodenabschnitt angeordnet ist, derjenigen Seitenwand, an der der zweite Bodenabschnitt angeordnet ist, gegenüber. Vorteilhaft ist daher in einem noch nicht gefalteten Zustand der Verpackung zwischen dem ersten Bodenabschnitt und dem zweiten Bodenabschnitt wenigstens ein weiterer Bodenabschnitt angeordnet. Bevorzugt ist die Faltstelle, über welche der erste Bodenabschnitt an dem ihm zugeordneten Seitenteil angeordnet ist, in einem zusammengebauten Zustand der Transportverpackung parallel zu der Faltstelle über die der zweite Bodenabschnitt an der ihm zugeordneten Seitenwand angeordnet ist.

Vorteilhaft sind dann noch zwei weitere Bodenabschnitte vorgesehen, die ebenfalls eingeklappt werden können. Beim Zusammenbau wird dabei bevorzugt zunächst der mit dem Befestigungsmittel versehene Bodenabschnitt eingeklappt und anschließend die zwei anderen quer verlaufenden Bodenabschnitte und zuletzt derjenige Bodenabschnitt, der dem Bodenabschnitt, welcher das Befestigungsmittel aufweist, gegenüberliegt.

Bevorzugt ist nur an einem bzw. genau einem der Bodenabschnitte ein Befestigungsmittel vorgesehen. Dies hat sich bei geeigneter Faltung als ausreichend erwiesen, erleichtert jedoch den Zusammenbau der Transportverpackung und verringert deren Kosten. Allgemein ist wenigstens einer der Bodenabschnitte nicht mit einem Befestigungsmittel versehen, bevorzugt wenigstens zwei Bodenabschnitte. Bei einer ersten Variante der Erfindung bilden die beiden Bodenabschnitte, die an den Bodenabschnitt mit dem Befestigungsmittel angrenzen, zumindest in einem zusammengeklappten Zustand eine Ausnehmung aus, durch welche das Befestigungsmittel mit dem vierten Abschnitt verbunden werden kann. Dabei ist es denkbar, dass die besagten weiteren angrenzenden Bodenabschnitte einen Abschnitt haben, der in zusammengebautem Zustand überlappt und einen weiteren Abschnitt, der eben diese besagte Ausnehmung ausbildet. Auf diese Weise kann zunächst der Abschnitt mit dem Befestigungsmittel eingefaltet werden, anschließend die beiden hierzu seitlichen Abschnitte, welche die Ausnehmung ausbilden und zuletzt der dem Bodenabschnitt mit dem Befestigungsmittel gegenüberliegende Bodenabschnitt. Bevorzugt wäre es jedoch auch möglich, denjenigen Bodenabschnitt, der das Befestigungsmittel aufweist, zuletzt umzuklappen.

Bei einer weiteren vorteilhaften Ausführungsform ist an wenigstens zwei Seitenteilen jeweils eine Faltstelle angeordnet, wobei diese Faltstellen wenigstens zum Teil in einer Längsrichtung der Transportverpackung bezüglich einander versetzt sind. Bei der Längsrichtung der Transportverpackung handelt es sich vorteilhaft um eine Richtung, welche zu einer gebildeten Bodenfläche der Transportverpackung im Wesentlichen senkrecht steht.

Bei einer weiteren vorteilhaften Ausführungsform ist die Transportverpackung einteilig ausgebildet. Vorteilhaft ist die Transportverpackung aus einem einstückigen Faltmaterial gebildet bzw. gefaltet. Dabei können die einzelnen Faltstellen bereits vorausgebildet sein.

Bei einer weiteren vorteilhaften Ausführungsform ist die Transportverpackung aus Papier oder Pappe hergestellt. Vorteilhaft weist die Transportverpackung in einem gefalteten Zustand eine kubische Form auf.

Bei einer weiteren vorteilhaften Ausführungsform weist die Transportverpackung an einem ersten Bodenabschnitt eine Soll-Aufreißstelle auf. Dabei kann über diese Soll-Aufreißstelle ein erster Abschnitt des Bodenabschnitts von einem weiteren Abschnitt des Bodenabschnitts getrennt werden. Vorteilhaft ist das Verbindungsmittel bzw. dieses Befestigungsmittel über diese Soll-Aufreißstelle von einem weiteren Bereich des Bodenabschnitts getrennt. Auf diese Weise kann durch ein Abtrennen bzw. Aufreißen der Aufreißstelle die bereits zusammengesetzte Transportverpackung sehr schnell wieder gefaltet und platzsparend entsorgt werden. Bei einer zweiten Variante der Erfindung weist der besagte zweite Bodenabschnitt eine Öffnung auf, durch welche wenigstens ein Endabschnitt des ersten Bodenabschnitts hindurchführbar ist. Mittels dieser Öffnung wird der Halt der beiden Bodenabschnitte aneinander gestärkt, da auch noch eine gewisse Verklemmung durch das Führen des Vorsprungs durch die Öffnung hindurch erfolgen kann. Bevorzugt werden hierbei die Bodenabschnitte derart miteinander verbunden, dass der erste Bodenabschnitt zum Teil oberhalb und zum Teil unterhalb des zweiten Bodenabschnittes verläuft.

Bei einer weiteren vorteilhaften Ausführungsform weist der zweite Bodenabschnitt einen gekrümmten Rand auf. Dieser gekrümmte Rand kann beim Zusammenbau der Transportverpackung für eine höhere Stabilität sorgen.

Vorteilhaft weist der zweite Bodenabschnitt eine Ausnehmung auf und besonders bevorzugt ist in dieser Ausnehmung ein Vorsprung angeordnet und besonders bevorzugt ein Vorsprung mit einem gekrümmten Verlauf.

Bei einer weiteren vorteilhaften Ausführungsform weist die Transportverpackung auch eine Deckeleinrichtung auf. Dabei können an den Seitenwänden jeweils Deckelabschnitte angeordnet sein, die in aus dem Stand der Technik bekannter Weise zum Verschließen der Transportverpackung zusammengefaltet werden. Vorteilhaft sind wenigstens zwei, bevorzugt wenigstens 3 und besonders bevorzugt vier derartiger Deckelabschnitte vorgesehen. Dabei kann bevorzugt auch an einer Oberfläche eines derartigen Deckelabschnitts wiederum ein Klebestreifen vorgesehen sein, um die Transportverpackung vorübergehend zu verschließen. Auch wäre es denkbar, dass wiederum auch einer der Deckelabschnitte einen Aufreißabschnitt aufweist, sodass ein schnelles Öffnen der Transportverpackung möglich ist.

Die vorliegende Erfindung ist weiterhin auf einen Bausatz zur Herstellung einer Transportverpackung und insbesondere einer Transportverpackung der oben beschriebenen Art gerichtet. Dieser Bausatz weist dabei einen faltbaren Abschnitt auf, der zum Ausbilden der Transportverpackung dient, wobei dieser erste faltbare Abschnitt wenigstens drei über Faltstellen miteinander in Verbindung stehende Seitenwände aufweist und wobei der erste faltbare Abschnitt wenigstens einen ersten mit wenigstens einer Seitenwand in Verbindung stehenden Bodenabschnitt aufweist sowie einen zweiten mit einer weiteren Seitenwand in Verbindung stehenden Bodenabschnitt aufweist.

Erfindungsgemäß weist dieser erste Bodenabschnitt an einem vorgegebenen Flächenabschnitt ein Befestigungsmittel auf, um diesen Bodenabschnitt an einem Oberflächenabschnitt des zweiten Bodenabschnitts zu befestigen. Es wird daher auch in Hinblick auf den Bausatz vorgeschlagen, Befestigungsabschnitte so auszubilden, dass die Bodenabschnitte miteinander fest verbunden werden können.

Weitere Vorteile und Ausführungsformen ergeben sich aus den beigefügten Zeichnungen. Darin zeigen:
- Fig. 1: Einen Faltabschnitt in einer ersten Ausführungsform zur Faltung einer erfindungsgemäßen Transportverpackung;
- Fig. 2: eine weitere Ausführungsform eines Faltabschnitts zum Falten einer Transportverpackung;
- Fig. 3: eine dritte Ausführungsform eines Faltabschnitts zum Falten einer Transportverpackung;
- Fig. 4: eine vierte Ausführungsform eines Faltabschnitts zum Falten einer Transportverpackung;
- Fig. 5: eine fünfte Ausführungsform eines Faltabschnitts zum Falten einer Transportverpackung; und
- Fig. 6: eine sechste Ausführungsform eines Faltabschnitts zum Falten einer Transportverpackung.

Fig. 1 zeigt einen Faltabschnitt 1a zum Herstellen einer Verpackung. Dabei werden hierzu die vier Seitenwände 24a, 24b, 24c und 24d jeweils bezüglich ihrer Faltstellen 22a, 22b, 22c und 22d gefaltet. Auf diese Weise entsteht ein umlaufendes Gebilde in der Art eines Rechtecks, wenn die einzelnen Seitenwände gegeneinander einen Winkel von jeweils 90° einschließen.

An der Seitenwand 24c ist ein Verbindungsabschnitt 10 angeordnet, der, beispielsweise über eine Klebestelle, an der Seitenwand 24b angeordnet werden kann.

Anschließend kann der Boden eingefaltet werden. Zu diesem Zweck wird im Folgenden davon ausgegangen, dass die in Fig. 1 sichtbaren Oberflächen jeweils die bei der fertiggestellten Transportverpackung außenliegenden Flächen darstellen. Zum weiteren Zusammenbau wird zunächst der Bodenabschnitt 26b gefaltet, bevorzugt bezüglich seiner Faltstelle 25d um im Wesentlichen 90°. Anschließend werden die beiden Bodenabschnitte 26a und 26c eingeklappt. Diese Bodenabschnitte 26a und 26c weisen dabei jeweils einen Vorsprung 42 auf, sowie einen schräg zurückgezogenen Bereich 44, der auf diese Weise eine Ausnehmung 46 ausbildet. Dabei ist diese Ausnehmung 46 jeweils wenigstens so groß, dass ein Befestigungsmittel 30, welches an den Bodenabschnitt 26b angeordnet ist, nicht verdeckt wird.

Das Bezugszeichen 26 kennzeichnet den Boden der Verpackung in seiner Gesamtheit.

In einem letzten Schritt wird noch das Befestigungsmittel aktiviert, etwa indem ein Schutzstreifen von einer darunter liegenden adhäsiven Schicht abgezogen wird. Anschließend wird auch noch der Bodenabschnitt 26d bezüglich der Faltstelle 25b um 90° geschwenkt bzw. eingeklappt.

Dieser Bodenabschnitt 26d weist dabei links- und rechtsseitig jeweils Vorsprünge 34 auf und eine zwischen diesen Vorsprüngen 34 liegende Ausnehmung 36. Weiterhin ist ein gekrümmter Vorsprung 38 vorgesehen, der sich in einem umgefalteten Zustand ebenfalls auf die Seitenwand 24b hin erstreckt. Auch dieser gekrümmte Abschnitt erleichtert dabei das Zusammenfügen der Bodenabschnitte.

Schließlich können noch die Deckelabschnitte 18a bis 18d eingeklappt werden, wobei auch hier wiederum diese Deckelabschnitte bezüglich ihrer Faltstellen 12a bis 12d um Winkel von bevorzugt 90° bilden können.

Das Bezugszeichen 14 kennzeichnet einen weiteren Befestigungsabschnitt, der hier an einen Deckelabschnitt 18b angeordnet ist und beim Zusammenfalten an den Deckelabschnitt 18d angeklebt wird. Bevorzugt wird auch hier der Deckelabschnitt 18d als erster Abschnitt eingeklappt. Auf diese Weise ist die Transportverpackung sicher verschlossen.

Das Bezugszeichen 8 kennzeichnet eine Aufreißstelle, die durch den Benutzer auseinandergerissen werden kann. Dabei kann an dieser Stelle eine Soll-Bruchstelle sein, die beispielsweise durch ein Aufrissband vollständig getrennt werden kann. Nach dieser Trennung bleibt das Befestigungsmittel 30 an dem Bereich des Bodenabschnitts 26d haften und gleichwohl kann der verbleibende Bereich des Bodenabschnitts 32 aufgeklappt werden. Eine entsprechende Aufreißstelle 16 kann dabei auch an den Deckelabschnitten vorgesehen sein, um diesen wieder einfach öffnen zu können. Das Befestigungsmittel kann dabei eine adhäsive Beschichtung 30a aufweisen und insbesondere eine Beschichtung, die so stark ist, dass die durch diese Beschichtung aneinandergehaltenen Abschnitte nicht mehr ohne Zerstörung dieser Abschnitte voneinander getrennt werden können.

Fig. 2 zeigt eine ähnliche Ausführungsform wie Fig. 1, jedoch mit dem Unterschied, dass hier die Aufreißstelle 16 und der Befestigungsabschnitt 14 an dem gleichen Deckelabschnitt 18d angeordnet sind und beispielsweise umgeklappt werden können. Auf diese Weise legt sich beim Zusammenfalten der Befestigungsabschnitt 14 an den Deckelabschnitt 18b an. Beim Auftrennen der Aufreißstelle 16 bleibt diese Haftung bestehen, gleichwohl kann jedoch der Deckel wieder aufgeklappt werden. Bei dieser Ausführungsform ist das Befestigungsmittel 14 an einem Vorsprung 52, der wiederum an den Deckelabschnitt 18d angeordnet ist, befestigt. Auf diese Weise kann hier dieser Vorsprung 52 umgeklappt werden und beispielsweise an einer Seitenwand (hier 24b) der Transportverpackung angeordnet bzw. angeklebt werden.

Fig. 3 zeigt eine ähnliche Ausführungsform wie Fig. 1, wobei hier jedoch im Unterschied zu Fig. 1 die Ausgestaltung des Bodenabschnitts 26d modifiziert ist. Dieser Bodenabschnitt weist hier eine Öffnung 54 auf, durch welche ein Endabschnitt des Bodenabschnitts 26b und insbesondere der Abschnitt mit dem Befestigungsmittel 30 hindurchführbar ist. Auf diese Weise kann der Befestigungsabschnitt 30 noch zuverlässiger an dem Bodenabschnitt 26d befestigt werden. Wie bei der in Fig. 1 gezeigten Ausführungsform sind auch bei der in Fig. 3 gezeigten Ausführungsform das Befestigungselement 14 und das Aufreißmittel 16 an unterschiedlichen und insbesondere einander gegenüberliegenden Seitenteilen 26b und 26d angeordnet.

Fig. 4 zeigt eine Kombination der Ausführungsform aus Fig. 3 und der Ausführungsform aus Fig. 2. Das heißt bei dieser Ausführungsform sind am Deckelabschnitt sowohl das Befestigungselement 14 als auch die Aufrissstelle 16 angeordnet. Die Ausgestaltung der Bodenabschnitte entspricht der unter Bezugnahme auf Fig. 3 beschriebenen Anordnung. Daneben sind bei der Ausführungsform an dem Bodenabschnitt 26d noch klappbare Flächenelemente 64 vorgesehen.

Fig. 5 zeigt wiederum eine Ausführungsform, welche sich jedoch im Wesentlichen aus einer Kombination der oben beschriebenen Ausführungsformen zusammensetzt. Der Deckelabschnitt ist dabei wie in Fig. 4 vorgesehen, wobei jedoch bei dieser Ausführungsform lediglich drei Deckelabschnitte 18a, 18c und 18d vorgesehen sind und bei dieser Ausführungsform das Befestigungsmittel 14 mittelbar an der Seitenwand 24b angeordnet ist.

Genauer ist hier an der Seitenwand 24d ein Befestigungselement 14 vorgesehen, an welchen der verlängerte Abschnitt 52 des Deckelabschnitts 18d angeordnet werden kann.

Fig. 6 zeigt eine weitere Ausführungsform ähnlich der in Fig. 5 gezeigten Ausführungsform, wobei jedoch hier das Befestigungselement 16 wiederum an dem verlängerten Abschnitt 52 angeordnet ist und nicht an der Seitenwand 24d.

Es wird dabei festgehalten, dass die in den Fig. 1-6 gezeigten Ausgestaltungen auch jeweils im Wesentlichen in beliebiger Weise miteinander kombiniert werden können. Das heißt, die spezifische Anordnung der jeweiligen Befestigungsmittel, die Anordnung der Aufreißstreifen und dergleichen.

### Bezugszeichenliste

- 1a: Faltabschnitt
- 8: Aufreißstelle
- 10: Verbindungsabschnitt
- 12a-12d: Faltstellen
- 14: weiterer Befestigungsabschnitt
- 16: Aufreißstelle
- 18: Befestigungselement
- 18a-18d: Deckelabschnitte
- 22a-22d: Faltstellen
- 24a-24d: Seitenwände
- 25b+25d: Faltstellen
- 26: Boden
- 26a-26d: Bodenabschnitte
- 30: Befestigungsmittel
- 32: Bodenabschnitt
- 34: Vorsprünge
- 36: Ausnehmung
- 38: gekrümmter Vorsprung
- 42: Vorsprung
- 44: schräg zurückgezogener Bereich
- 46: Ausnehmung
- 52: Vorsprung
- 54: Öffnung

## Patentansprüche

1. Transportverpackung (1), insbesondere zum Verpacken von tragbaren Objekten, wobei die Transportverpackung (1) wenigstens drei über erste Faltstellen (22a, 22b, 22c) miteinander in Verbindung stehende Seiterwande (24a, 24b, 24c, 24d) und einen durch Faltung verschließbaren Boden (26) aufweist und wenigstens einen ersten mit wenigstens einer Seitenwand (24a, 24b, 24c, 24d) über eine Faltstelle (25b) in Verbindung stehenden ersten Bodenabschnitt (26b) sowie einen mit wenigstens einer weiteren Seitenwand (24a, 24b, 24c, 24d) über eine Faltstelle in Verbindung stehenden zweiten Bodenabschnitt (26d) aufweist, wobei der erste Bodenabschnitt (26b) in einem zusammengebauten Zustand der Transportverpackung (1) eine dem Innenraum der Transportverpackung (1) zugewandte Oberfläche und eine dem Innenraum der Transportverpackung (1) abgewandte Oberfläche (28) aufweist, wobei
an einer Oberfläche (28) des ersten Bodenabschnitts (26b) ein Befestigungsmittel (30) angeordnet ist, um diesen ersten Bodenabschnitt (26b) an dem zweiten Bodenabschnitt (26d) zu befestigen,
**dadurch gekennzeichnet, dass**
der erste Bodenabschnitt (26b) einen ersten Abschnitt, der über die Faltstelle (25b) an der weiteren Seitenwand (24a, 24b, 24c, 24d) angeordnet ist und sich ausgehend von dieser Faltstelle (25b) verjüngt, sowie einen an diesem Abschnitt angeordneten Zungenabschnitt, an dem das Befestigungsmittel (3D) angeordnet ist, aufweist, wobei die beiden Bodenabschnitte (26a, 26c), die an den ersten Bodenabschnitt (26b) angrenzen, zumindest in einem zusammengeklappten Zustand eine Ausnehmung ausbilden, durch welche das Befestigungsmittel (30) mit dem zweiten Bodenabschnitt (26d) verbunden werden kann oder der zweite Bodenabschnitt (26d) eine Öffnung aufweist, durch welche wenigstens ein Endabschnitt des ersten Bodenabschnitts (26b) und insbesondere der Abschnitt mit dem Befestigungsmittel (30) hindurchführbar ist.

2. Transportverpackung (1) nach Anspruch 1, **dadurch gekennzeichnet, dass**
das Befestigungsmittel (30) eine adhäsive Beschichtung (30a) aufweist.

3. Transportverpackung (1) nach wenigstens einem der vorangegangenen Ansprüche, **dadurch gekennzeichnet, dass**
der erste Bodenabschnitt (26b) und der zweite Bodenabschnitt (26d) einander gegenüberliegen.

4. Transportverpackung (1) nach wenigstens einem der vorangegangenen Ansprüche, **dadurch gekennzeichnet, dass**
an wenigstens zwei Seitenteilen jeweils eine Faltstelle (12a - 12d, 25a - 25d) angeordnet ist, wobei diese Faltstellen wenigstens zum Teil in einer Längsrichtung (L) der Transportverpackung bezüglich einander versetzt sind.

5. Transportverpackung (1) nach wenigstens einem der vorangegangenen Ansprüche, **dadurch gekennzeichnet, dass**
die Transportverpackung (1) einteilig ausgebildet ist.

6. Transportverpackung (1) nach wenigstens einem der vorangegangenen Ansprüche, **dadurch gekennzeichnet, dass**
die Transportverpackung (1) an dem ersten Bodenabschnitt (26b) eine Soll- Aufreissstelle (8) aufweist.

7. Transportverpackung (1) nach wenigstens einem der vorangegangenen Ansprüche **dadurch gekennzeichnet, dass**
der zweite Bodenabschnitt (26d) eine Öffnung (54) aufweist, durch welche wenigstens ein Bereich des ersten Bodenabschnitts (26b) hindurchführbar ist.

8. Transportverpackung (1) nach wenigstens einem der vorangegangenen Ansprüche, **dadurch gekennzeichnet, dass**
das Befestigungsmittel an der dem Innenraum der Transportverpackung (1) abgewandten Oberfläche (28) des ersten Bodenabschnitts (26b) angeordnet ist.

9. Bausatz zur Herstellung einer Transportverpackung (1), insbesondere einer Transportverpackung (1) nach wenigstens einem der vorangegangenen Ansprüche mit einem faltbaren Abschnitt (1a), der zum Ausbilden der Transportverpackung (1) dient, wobei dieser faltbare Abschnitt (1a) wenigstens drei über faltstellen (22a, 22b, 22c) miteinander in Verbindung stehende Seitenwände (24a, 24b, 24c, 24d) aufweist wobei der erste faltbare Abschnitt (1a) wenigstens einen ersten mit wenigstens einer Seitenwand (24a, 24b, 24c, 24d) in Verbindung stehenden Bodenabschnitt (26a, 26b, 26c, 26d) aufweist sowie einen zweiten mit einer weiteren Seitenwand (24a, 24b, 24c, 24d) in Verbindung stehenden Bodenabschnitt (26d),
wobei
dieser erste Bodenabschnitt (26b) an einem vorgegebenen Flächenabschnitt ein Befestigungsmittel (30) aufweist, um diesen Bodenabschnitt (26b) an einem Oberflächenabschnitt des zweiten Bodenabschnitts (26d) zu befestigen,
**dadurch gekennzeichnet, dass**
der erste Bodenabschnitt (26b) einen ersten Abschnitt, der über eine Faltstelle (25b) an der Seitenwand (24a, 24b, 24c, 24d) angeordnet ist und sich ausgehend von dieser Faltstelle (25b) verjüngt, sowie einen an diesem Abschnitt angeordneten Zungenabschnitt, an dem das Befestigungsmittel (30) angeordnet ist, aufweist, wobei die beiden Bodenabschnitte (26a, 26c), die an den ersten Bodenabschnitt (26b) angrenzen, zumindest in einem zusammengeklappten Zustand eine Ausnehmung ausbilden, durch welche das Befestigungsmittel (30) mit dem zweiten Bodenabschnitt (26d) verbunden werden kann oder der zweite Bodenabschnitt (26d) eine Öffnung aufweist, durch welche wenigstens ein Endabschnitt des ersten Bodenabschnitts (26b) und insbesondere der Abschnitt mit dem Befestigungsmittel (30) hindurchführbar ist.

## Claims

1. Transport packaging (1), in particular for packaging portable objects, wherein the transport packaging (1) has at least three side walls (24a, 24b, 24c, 24d) connected to one another by means of first fold points (22a, 22b, 22c) and a base (26) which can be closed by folding and at least one base portion (26b) connected to at least one side wall (24a, 24b, 24c, 24d) by means of a fold point (25b) as well as a second base portion (26d) connected to at least one further side wall (24a, 24b, 24c, 24d) by means of a fold point, wherein in an assembled state of the transport packaging (1) the first base portion (26b) has a surface facing the interior of the transport packaging (1) and a surface (28) facing away from the interior of the transport packaging (1),
wherein
on a surface (28) of the first base portion (26b) a fastening means (30) is arranged, in order to fasten this first base portion (26b) to the second base portion (26d),
**characterised in that**
the first base portion (26b) has a first portion, which is arranged on the further side wall (24a, 24b, 24c, 24d) by means of the fold point (25b) and tapers starting from this fold point (25b), as well as a tongue portion which is arranged on this portion and on which the fastening means (30) is arranged, wherein at least in a closed-up state the two base portions (26a, 26c) adjoining the first base portion (26b) form a cut-out through which the fastening means (30) can be connected to the second base portion (26d) or the second base portion (26d) has an opening through which at least one end portion of the first base portion (26b) and in particular the portion having the fastening means (30) can be passed.

2. Transport packaging (1) according to claim 1,
**characterised in that**
the fastening means (30) has an adhesive coating (30a).

3. Transport packaging (1) according to at least one of the preceding claims,
**characterised in that**
the first base portion (26b) and the second base portion (26d) lie opposite one another.

4. Transport packaging (1) according to at least one of the preceding claims,
**characterised in that**
a fold point (12a - 12d, 25a - 25d) is arranged in each case on at least two side parts, wherein these fold points are at least partially offset with respect to one another in a longitudinal direction (L) of the transport packaging.

5. Transport packaging (1) according to at least one of the preceding claims,
**characterised in that**
the transport packaging (1) is formed in one piece.

6. Transport packaging (1) according to at least one of the preceding claims,
**characterised in that**
the transport packaging (1) has a predetermined tear-off point (8) on the first base portion (26b).

7. Transport packaging (1) according to at least one of the preceding claims,
**characterised in that**
the second base portion (26d) has an opening (54) through which at least one region of the first base portion (26b) can be passed.

8. Transport packaging (1) according to at least one of the preceding claims,
**characterised in that**
the fastening means is arranged on the surface (28) of the first base portion (26b) facing away from the interior of the transport packaging (1).

9. Kit for production of a transport packaging (1), in particular a transport packaging (1) according to at least one of the preceding claims having a foldable portion (1a) which serves for formation of the transport packaging (1), wherein this foldable portion (1a) has at least three side walls (24a, 24b, 24c, 24d) connected to one another by means of fold points (22a, 22b, 22c), wherein the first foldable portion (1a) has at least one first base portion (26a, 26b, 26c, 26d) connected to at least one side wall (24a, 24b, 24c, 24d) as well as a second base portion (26d) connected to a further side wall (24a, 24b, 24c, 24d),
wherein
this first base portion (26b) has a fastening means (30) on a predetermined surface portion in order to fasten this first base portion (26b) to a surface portion of the second base portion (26d),
**characterised in that**
the first base portion (26b) has a first portion, which is arranged on the side wall (24a, 24b, 24c, 24d) by means of the fold point (25b) and tapers starting from this fold point (25b), as well as a tongue portion which is arranged on this portion and on which the fastening means (30) is arranged, wherein at least in a closed-up state the two base portions (26a, 26c) adjoining the first base portion (26b) form a cut-out through which the fastening means (30) can be connected to the second base portion (26d) or the second base portion (26d) has an opening through which at least one end portion of the first base portion (26b) and in particular the portion having the fastening means (30) can be passed.

## Revendications

1. Emballage de transport (1), en particulier pour l'emballage d'objets portatifs, dans lequel l'emballage de transport (1) comprend au moins trois parois latérales (24a, 24b, 24c, 24d) reliées les unes aux autres par l'intermédiaire de premiers points de pliure (22a, 22b, 22c) et un fond (26) pouvant être fermé par la pliure et au moins une première partie de fond (26b) reliée à au moins une paroi latérale (24a, 24b, 24c, 24d) par l'intermédiaire d'un point de pliure (25b) ainsi qu'une deuxième partie de fond (26d) reliée à au moins une autre paroi latérale (24a, 24b, 24c, 24d) par l'intermédiaire d'un point de pliure, dans lequel la première partie de fond (26b), une fois l'emballage de transport (1) monté, présente une surface tournée vers l'espace intérieur de l'emballage de transport (1) et une surface (28) tournant le dos à l'espace intérieur de l'emballage de transport (1),
dans lequel
un moyen de fixation (30) est agencé sur une surface (28) de la première partie de fond (26b), afin de fixer cette première partie de fond (26b) sur la deuxième partie de fond (26d),
**caractérisé en ce que**
la première partie de fond (26b) comprend une première partie, qui est agencée sur l'autre paroi latérale (24a, 24b, 24c, 24d) au-dessus du point de pliure (25b) et se rétrécit à partir de ce point de pliure (25b), ainsi qu'une partie de languette qui est agencée sur cette partie et sur laquelle le moyen de fixation (30) est agencé, dans lequel les deux parties de fond (26a, 26c), qui sont adjacentes à la première partie de fond (26b), forment au moins dans un état replié un évidement à travers lequel le moyen de fixation (30) peut être relié à la deuxième partie de fond (26d) ou la deuxième partie de fond (26d) présente une ouverture à travers laquelle au moins une partie d'extrémité de la première partie de fond (26b), et en particulier la partie présentant le moyen de fixation (30), peut être guidée.

2. Emballage de transport (1) selon la revendication 1,
**caractérisé en ce que**
le moyen de fixation (30) présente un revêtement (30a) adhésif.

3. Emballage de transport (1) selon au moins l'une des revendications précédentes,
**caractérisé en ce que**
la première partie de fond (26b) et la deuxième partie de fond (26d) se font face.

4. Emballage de transport (1) selon au moins l'une des revendications précédentes,
**caractérisé en ce que**
un point de pliure (12a-12d, 25a-25d) est ménagé dans chaque cas sur au moins deux parties latérales, dans lequel ces points de pliure sont décalés l'un de l'autre au moins en partie dans une direction longitudinale (L) de l'emballage de transport.

5. Emballage de transport (1) selon au moins l'une des revendications précédentes,
**caractérisé en ce que**
l'emballage de transport (1) est réalisé d'une seule pièce.

6. Emballage de transport (1) selon au moins l'une des revendications précédentes,
**caractérisé en ce que**
l'emballage de transport (1) présente un point de déchirure (8) sur la première partie de fond (26b).

7. Emballage de transport (1) selon au moins l'une des revendications précédentes,
**caractérisé en ce que**
la deuxième partie de fond (26d) présente une ouverture (54) à travers laquelle au moins une zone de la première partie de fond (26b) peut être guidée.

8. Emballage de transport (1) selon au moins l'une des revendications précédentes,
**caractérisé en ce que**
le moyen de fixation est agencé sur la surface (28) de la première partie de fond (26b), laquelle surface tourne le dos à l'espace intérieur de l'emballage de transport (1).

9. Kit pour la fabrication d'un emballage de transport (1), en particulier d'un emballage de transport (1) selon au moins l'une des revendications précédentes, comprenant une partie (1a) pliable, qui sert à former l'emballage de transport (1), dans lequel cette partie (1a) pliable présente au moins trois parois latérales (24a, 24b, 24c, 24d) reliées les unes aux autres par l'intermédiaire de points de pliure (22a, 22b, 22c), dans lequel la première partie (1a) pliable présente au moins une partie de fond (26a, 26b, 26c, 26d) reliée à au moins une paroi latérale (24a, 24b, 24c, 24d) ainsi qu'une deuxième partie de fond (26d) reliée à une autre paroi latérale (24a, 24b, 24c, 24d),
dans lequel
cette première partie de fond (26b) présente sur une partie de surface prédéfinie un moyen de fixation (30), afin de fixer cette partie de fond (26b) à une partie de surface de la deuxième partie de fond (26d), **caractérisé en ce que**
la première partie de fond (26b) comprend une première partie, qui est agencée sur la paroi latérale (24a, 24b, 24c, 24d) au-dessus du point de pliure (25b) et se rétrécit à partir de ce point de pliure (25b), ainsi qu'une partie de languette qui est agencée sur cette partie et sur laquelle le moyen de fixation (30) est agencé, dans lequel les deux parties de fond (26a, 26c), qui sont adjacentes à la première partie de fond (26b), forment au moins dans un état replié un évidement à travers lequel le moyen de fixation (30) peut être relié à la deuxième partie de fond (26d) ou la deuxième partie de fond (26d) présente une ouverture à travers laquelle au moins une partie d'extrémité de la première partie de fond (26b), et en particulier la partie présentant le moyen de fixation (30), peut être guidée.
